# EUROPÄISCHE PATENTSCHRIFT

(11) **EP 0 904 167 B1**
(45) Veröffentlichungstag und Bekanntmachung des Hinweises auf die Patenterteilung: **05.01.2000**
(21) Anmeldenummer: 97918142.7
(22) Anmeldetag: 17.04.1997
(51) Int. Cl.: B21D 39/02

(54) **VORRICHTUNG ZUM FALZEN DER RÄNDER VON DACHAUSSCHNITTEN FÜR SCHIEBEDÄCHER VON KFZ-KAROSSERIEN**
DEVICE FOR FOLDING THE EDGES OF ROOF CUTOUTS FOR MOTOR VEHICLE SLIDING ROOFS
DISPOSITIF POUR REPLIER LES BORDS DES DECOUPES POUR TOITS OUVRANTS DE CARROSSERIES DE VEHICULES AUTOMOBILES

(30) Priorität: 21.05.1996 DE 19620247
(43) Veröffentlichungstag der Anmeldung: 31.03.1999
(73) Patentinhaber: THYSSEN INDUSTRIE AG, 45128 Essen (DE)
(72) Erfinder: GÖRGEN, Josef, D-66709 Weiskirchen (DE)
(74) Vertreter: Dahlkamp, Heinrich-Leopold, Dipl.-Ing.
(86) Internationale Anmeldenummer: EP9701923
(87) Internationale Veröffentlichungsnummer: WO9744148

(56) Entgegenhaltungen:
- JP-A- 6 170 459
- PATENT ABSTRACTS OF JAPAN vol. 018, no. 498 (M-1675), 19.September 1994 & JP 06 170459 A (SANGO CO LTD), 21.Juni 1994,

## Beschreibung

Die Erfindung betrifft eine Vorrichtung zum Falzen der Ränder von Dachausschnitten für Schiebedächer von Kfz-Karosserien gemäß Oberbegriff des Anspruchs 1.

Das Außenblech der Karosserie wird mit dem Innenblech dadurch verbunden, daß der über den aufstehenden Flansch des Innenbleches vorstehenden Flanschabschnitt des Außenbleches über den Flansch des Innenbleches gefalzt wird. Dazu sind zwei Arbeitsgänge erforderlich, das Abkanten um 90° und das anschließende Falzen, die in der Praxis mit verschiedenen Vorrichtungen oder gegebenenfalls von Hand ausgeführt werden. Das erfordert aufwendige Manipulationen des Karosserieblechs.

Aus der DE 44 18 684 A1 und der DE 44 12 232 A1 sind Bördelverfahren und entsprechende Bördelvorrichtungen zum Vor- und Fertigbördeln von Karosserieteilen bekannt, wobei an einem Pressenwerkzeug ein radial verfahrbarer Schieber zur Herstellung einer Verbördelung vorgesehen ist, dessen Vorbördelkante zur Durchführung der nachfolgenden Fertigbördelung nach außen verfahrbar ist. Auch hierbei findet in einer ersten Umformphase des Pressenwerkzeuges eine Vorbördelung der Teile mittels einer Vorbördelkante eines verfahrbaren Schiebers statt und nachfolgend fährt der Schieber radial nach außen und in einer zweiten Umformphase des Pressenwerkzeuges führt ein zweites Bördelwerkzeug mit einer Bördelkante eine Fertigbördelung der zu verbindenden Teile durch.

In der JP-A 06170459 nächstliegender Stand der Technik ist eine Vorrichtung zum Falzen der Ränder von Blechteilen beschrieben, die ein Außenblech und ein Innenblech mit jeweils einem aufstehenden Flansch aufweisen und wobei der Flansch des Außenblechs breiter ist als der Flansch des Innenbleches. Diese Vorrichtung weist weiterhin ein Falzbett mit einem Widerlager für den Flansch des Außenbleches als Auflage für das Außenblech und das darauf angeordnete Innenblech auf und über dem Falzbett ist ein gegen das Widerlager beziehungsweise die Flansche bewegbarer Füllschieber angeordnet. Zum Biegen des Außenbleches um das Innenblech sind dabei zwei Schieberteile vorgesehen, die nur in eine Richtung bewegbar sind.

Aufgabe der Erfindung ist es, das Abkanten um 90° und das anschließende Falzen der Ränder von Dachausschnitten für Schiebedächer in einer Vorrichtung durchzuführen.

Diese Aufgabe wird gelöst mit einer Vorrichtung gemäß Patentanspruch 1, die gekennzeichnet ist durch einen mehrteiligen Falzschieber, dessen Falzschieberteil sowohl parallel zur Ebene des Dachausschnitts als auch orthogonal dazu verschiebbar sind und jeweils Falzleisten zum Erfassen und Falzen des über den Flansch des Innenbleches vorstehenden Abschnitt des Flansches des Außenbleches aufweisen.

Zum Falzen der Ränder eines Dachausschnittes für Schiebedächer von Kfz-Karosserien wird das mit einem den Dachausschnitt begrenzenden, aufstehenden Flansch versehene Außenblech auf das Falzbett gelegt. Darauf wird das ebenfalls mit einem aufstehenden Rand versehene Innenblech gelegt. Der Flansch des Außenbleches stützt sich im Widerlager ab. Der Flansch des Innenbleches wird mit dem Füllschieber gegen den Flansch des Außenbleches und damit gegen das Widerlager gehalten. Dann werden die Falzschieberteile so eingestellt, daß die Unterseiten ihrer Falzleisten im wesentlichen mit der Oberkante des aufstehenden Flansches des Innenbleches und Blechdicke des Außenblechs fluchten und werden die Falzschieberteile so bewegt, daß der über den Flansch des Innenbleches vorstehende Flanschabschnitt des Außenbleches zunächst um ca. 90° über die Oberkante des Flansches des Innenbleches gefalzt wird. Anschließend wird der Füllschieber entfernt bzw. so bewegt, daß die Falzschieberteile parallel zum aufstehenden Flansch des Innenbleches bewegt werden können und dabei den bereits 90° gefalzten überstehenden Flanschabschnitt parallel zum Flansch des Innenbleches falzen.

Bei einer bevorzugten Ausführung der Erfindung weist das Falzbett eine dem Dachausschnitt entsprechende Ausnehmung auf und ist in der Ausnehmung des ringförmig ausgebildeten Widerlagers angeordnet. Aus Montagegründen kann es zweckmäßig sein, wenn das Widerlager orthogonal zur Ebene des Dachausschnittes in der Ausnehmung verschiebbar ist.

Auch der Füllachieber kann mehrteilig ausgebildet sein, wobei die Füllschieberteile im wesentlichen parallel zur Ebene des Dachausschnittes verschiebbar sind. Dabei empfiehlt sich eine Ausführung, bei der die Füllschieberteile längs der geraden Ränder des Dachausschnittes angeordnet und jeweils in Richtung auf den Dachausschnitt verschiebbar sind. Im übrigen sollten sich die Füllschieberteile längs der geraden Ränder bis in die Eckbereiche des Dachausschnittes erstrecken und zumindest bereichsweise Seitenflächen aufweisen, die unter einem Winkel von 45 ° angeordnet sind. Damit ist sichergestellt, daß die Flansche von Außenblech und Innenblech auch in den Eckbereichen hinreichend zwischen dem Widerlager und den Füllschieberteilen gehalten sind.

Damit der erste Falzvorgang, nämlich das Falzen des überstehenden Flanschabschnittes des Außenbleches um ca. 90° definiert abläuft, ist es vorteilhaft, wenn die Füllschieberteile dachausschnittseitig eine Randleiste als Falzwiderlager für die Falzleisten der Falzschieberteile aufweisen. Diese Randleisten werden zusammen mit den Füllschieberteilen vor Beginn des zweiten Falzvorganges entfernt.

Bei einer bevorzugten Ausführung der Erfindung sind die Falzschieberteile im Bereich und oberhalb der Ausnehmung angeordnet. Dabei gehören dem Falzschieber einerseits Falzschieberteile an, die sich längs der geraden Abschnitte des Dachausschnittes erstrecken sowie jeweils in Richtung auf den Dachausschnitt verschiebbar sind, und andererseits Falzschieberteile, die den Eckbereichen des Dachausschnittes zugeordnet sind sowie unter einem Winkel von ca. 45° zu den geraden Rändern der Dachausschnitte verschiebbar sind. Damit die Füllschieberteile einerseits und/oder die Falzschieberteile andererseits sich bei den Falzvorgängen gegenseitig nicht behindern, sollten die Füllschieberteile und/oder die Falzschieberteile zumindest parallel zur Ebene des Dachausschnitts unabhängig voneinander verschiebbar sein. Es versteht sich, daß den Füllschieberteilen und den Falzschieberteilen entsprechende Antriebe zugeordnet sind.

Im folgenden wird ein in der Zeichnung dargestelltes Ausführungsbeispiel der Erfindung erläutert; es zeigen:
- Fig. 1: schematisch und teilweise eine Draufsicht auf die erfindungsgemäße Vorrichtung, wobei die linke und die rechte Hälfte dieser Figur unterschiedliche Funktionsstellungen wiedergeben,
- Fig. 2: einen Schnitt in Richtung II-II durch den Gegenstand nach Fig. 1,
- Fig. 3: eine andere Funktionsstellung des Gegenstandes nach Fig. 2, entsprechend der Darstellung der linken Hälfte der Fig. 1,
- Fig. 4: eine weitere Funktionsstellung des Gegenstandes nach Fig. 2.

Die dargestellte Vorrichtung ist bestimmt zum Falzen der Ränder von Dachausschnitten für Schiebedächer von Kfz-Karosserien. Die Karosserie weist ein Außenblech 1 mit einem den Dachausschnitt begrenzenden, aufstehenden Flansch 2 auf sowie ein Innenblech 3 mit einem aufstehenden Flansch 4. Der Flansch 2 des Außenblechs 1 ist breiter als der Flansch 4 des Innenblechs 3.

Zur Vorrichtung gehört ein Falzbett 5 als Auflage für das Außenblech 1 und das darauf angeordnete Innenblech 3. Das Falzbett 5 weist eine dem Dachausschnitt entsprechende Ausnehmung 6 auf, in der ein in Richtung des Pfeils 7 mit einem nicht dargestellten Antrieb bewegbares, ringförmig ausgebildetes Widerlager 8 für den Flansch 2 des Außenblechs 1 und den daran anliegenden Flansch 4 des Innenblechs 3 angeordnet ist.

Oberhalb des Falzbettes 5 ist ein mehrteiliger Füllschieber angeordnet, dessen Füllschieberteile 9 mit nicht dargestellten Antrieben in Richtung der Pfeile 10 verschiebbar sind. Die Füllschieberteile 9 erstrecken sich längs der geraden Ränder des Dachausschnittes bis in die Eckbereiche des Dachausschnittes und enden an Seitenflächen 11, die sich unter einen Winkel von ca. 45° erstrecken, so daß die Flanschen 2 bzw. 4 auch in den Eckbereichen des Dachausschnittes zwischen den Füllschieberteilen 9 und dem Widerlager 8 gehalten bzw. eingespannt sind. Die Füllschieberteile 9 weisen im übrigen dachausschnittseitig eine Randleiste 12 auf, deren Oberseite 13 mit der Oberkante des Flansches 4 des Innenblechs 3 fluchtet, so daß diese Oberseite 13 ein Falzwiderlager bildet.

Im Bereich der Ausnehmung 6 und oberhalb der Ausnehmung 6 befindet sich ein mehrteiliger Falzschieber, zudem einerseits Falzschieberteile 14 gehören, die sich längs der geraden Abschnitte der Ränder des Dachausschnittes erstrecken und die mit nicht dargestellten Antrieben in Richtung der Pfeile 15 verschiebbar sind. Zum Falzschieber gehören andererseits Falzschieberteile 16, die den Eckbereichen des Dachausschnittes zugeordnet sind und die mit nicht dargestellten Antrieben in Richtung der Pfeile 17 unter einem Winkel von ca. 45° zu den geraden Rändern des Dachausschnittes verschiebbar sind. Die Falzschieberteile 14 und 16 sind außerdem mit nicht dargestellten Antrieben orthogonal zur Ebene des Dachausschnitts in Richtung des Pfeils 18 (Fig. 4) verschiebbar, Im übrigen weisen die Falzschieberteile 14, 16 unterseitig jeweils eine Falzleiste 19 auf

Die dargestellte Vorrichtung arbeitet wie folgt: Auf das Falzbett 5 wird das Außenblech 1 aufgelegt, so daß eine den Dachausschnitt definierender Flansch 2 im wesentlichen mit der Ausnehmung 6 fluchtet. Dabei kann das Widerlager 8 bereits hochgefahren sein oder anschließend hochgefahren werden. Dann wird das Innenblech 3 auf das Außenblech 1 so aufgelegt, daß sein Flansch 4 am Flansch 2 des Außenblechs 1 anliegt. Dann werden die Füllschieberteile 9 in Richtung der Pfeile 10 gegen die Flansche 2, 4 bewegt, so daß die Flansche 2, 4 zwischen dem Widerlager 8 und den Füllschieberteile 9 eingespannt sind. Die Falzschieberteile 14, 16 befinden sich oberhalb der Ausnehmung 6 und stützen sich bei der dargestellten Ausführung mit ihren Falzleisten 19 auf der Oberseite des Widerlagers 8 ab (Fig. 2).

Dann werden die Falzschieberteile 14, 16 von ihren zugeordneten Antrieben in Richtung der Pfeile 15, 17 nach außen verschoben, wobei sie den über den Flansch 4 des Innenblechs 3 überstehenden Flanschabschnitt 20 um ca. 90° auf die Oberseite 13 des Randstreifens 12 der Füllschieberteile 9 falzen (Fig. 3).

In einem weiteren, in Fig. 4 dargestellten Arbeitsschritt werden die Füllschieberteile 9 in Richtung des Pfeils 10 zurückbewegt, bei der dargestellten Ausführung etwa um die Breite der Falzleisten 19. Dann werden die Falzschieberteile 14 in Richtung des Pfeils 18 abwärts bewegt, wobei sie die überstehenden Flanschabschnitte 20 des Außenblechs 1 eng um den Flansch 4 des Innenblechs 3 falzen.

Bei der dargestellten Ausführung bildet eine zur Ausnehmung 6 hin gerichtete Fläche 21 des Widerlagers 8 eine Führung für zugeordnete Flächen 22 der Falzschieberteile 14, 16.

### Bezugszeichenliste:

- 1: Außenblech
- 2: Flansch
- 3: Innenblech
- 4: Flansch
- 5: Falzbett
- 6: Ausnehmung
- 7: Pfeil
- 8: Widerlager
- 9: Füllschieberteile
- 10: Pfeile
- 11: Seitenflächen
- 12: Randleiste
- 13: Oberseite
- 14: Falzschieberteile
- 15: Pfeile
- 16: Falzschieberteile
- 17: Pfeile
- 18: Pfeil
- 19: Falzleiste
- 20: Flanschabschnitt
- 21: Fläche
- 22: Fläche

## Patentansprüche

1. Vorrichtung zum Falzen der Ränder von Dachausschnitten für Schiebedächer von Kfz-Karosserien, wobei die Karosserie ein Außenblech (1) und ein Innenblech (3) mit jeweils einem den Dachausschnitt begrenzenden aufstehenden Flansch (2 bzw. 4) aufweist und wobei der Flansch (2) des Außenblechs (1) breiter ist als der Flansch (4) des Innenblechs (3), mit einem Falzbett (5) als Auflage für das Außenblech (1) und das darauf angeordnete Innenblech (3),einem dachausschnittseitig angeordneten Widerlager (8) für den Flansch (2) des Außenblechs (1) und den daran anliegenden Flansch (4) des Innenblechs (3), und einem über dem Falzbett (5) angeordneten, gegen das Widerlager (8) bzw. die Flansche (2, 4) bewegbaren Füllschieber, **gekennzeichnet durch** einen mehrteiligen Falzschieber, dessen Falzschieberteile (14, 16) sowohl parallel zur Ebene des Dachausschnitts als auch orthogonal dazu verschiebbar sind und jeweils Falzleisten (19) zum Erfassen und Falzen des über den Flansch (4) des Innenblechs (3) vorstehenden Abschnitts (20) des Flansches (2) des Außenblechs (1) aufweisen.

2. Vorrichtung nach Anspruch 1, **dadurch gekennzeichnet**, daß das Falzbett (5) eine dem Dachausschnitt entsprechende Ausnehmung (6) aufweist und daß in der Ausnehmung (6) das ringförmig ausgebildete Widerlager (8) angeordnet ist.

3. Vorrichtung nach Anspruch 1 oder 2, **dadurch gekennzeichne**t, daß das Widerlager (8) orthogonal zur Ebene des Dachausschnittes verschiebbar ist.

4. Vorrichtung nach einem der Ansprüche 1 bis 3, **dadurch gekennzeichnet**, daß der Füllschieber mehrteilig ausgebildet ist und daß die Füllschieberteile (9) im wesentlichen parallel zur Ebene des Dachausschnittes verschiebbar sind.

5. Vorrichtung nach Anspruch 4, **dadurch gekennzeichnet**, daß die Füllschieberteile (9) längs der geraden Ränder des Dachausschnittes angeordnet und jeweils in Richtung auf den Dachausschnitt verschiebbar sind.

6. Vorrichtung nach einem der Ansprüche 4, 5 oder 6, **dadurch gekennzeichnet**, daß die Füllschieberteile (9) sich längs der geraden Ränder bis in die Eckbereiche des Dachausschnittes erstrecken und zumindest bereichsweise Seitenflächen (11) aufweisen, die unter einem Winkel von ca. 45° angeordnet sind.

7. Vorrichtung nach einem der Ansprüche 4 oder 5, **dadurch gekennzeichnet**, daß die Füllschieberteile (9) dachausschnittseitig eine Randleiste (12) als Falzwiderlager für die Falzleisten (19) der Falzschieberteile (14, 16) aufweisen.

8. Vorrichtung nach einem der Ansprüche 1 bis 7, **dadurch gekennzeichnet**, daß die Falzschieberteile (14, 16) im Bereich und oberhalb der Ausnehmung (6) angeordnet sind.

9. Vorrichtung nach einem der Ansprüche 1 bis 8, **dadurch gekennzeichnet**, daß dem Falzschieber einerseits Falzschieberteile (14) angehören, die sich längs der geraden Abschnitte der Ränder des Dachausschnittes erstrecken sowie jeweils in Richtung auf den Dachausschnitt verschiebbar sind, und andererseits Falzschieberteile (16), die den Eckbereichen des Dachausschnittes zugeordnet sind sowie unter einem Winkel von ca. 45° zu den geraden Rändern des Dachausschnittes verschiebbar sind.

10. Vorrichtung nach einem der Ansprüche 4 bis 9, **dadurch gekennzeichnet**, daß die Füllschieberteile (9) und/oder die Falzschieberteile (14, 16) zumindest parallel zur Ebene des Dachausschnittes unabhängig voneinander verschiebbar sind.

## Claims

1. Device for folding the edges of roof cutouts for motor vehicle sliding roofs in which the coachwork has an outer (1) and an inner (3) metal plate, each with an upwardly projecting flange (2 and/or 4) limiting the roof cutout and the flange (2) of the outer metal plate (1) being wider than the flange (4) of the inner metal plate (3), a folding bed (5) as support for the outer metal plate (1) and the inner metal plate (3) bearing on it, an abutment 88) for flange 82) of the outer metal plate (1) and the flange (4) of the inner metal plate (3) resting against it, a filling slide movable against the abutment (8) and/or flanges (2,4) **characterised in that** a multiple-part folding slide whose folding slide parts (14, 16) are movable both in parallel to the plane of the roof cutout and orthogonally to it, and have folding strips (19) each to engage and fold the section (20) of flange (2) of the outer metal plate (1) projecting over flange (4) of the inner metal plate (3).

2. Device according to Claim 1, **characterised in that** the folding bed (5) has a recess (6) corresponding to the roof cutout and that the ring-shaped abutment (8) is located in the recess (6).

3. Device according to Claim 1 or 2, **characterised in that** the abutment (8) is orthogonally movable to the plane of the roof cutout.

4. Device according to any of Claims 1 to 3, **characterised in that** the filling slide is of multiple-part structure and that the filling slide parts (9) are mainly movable in parallel to the plane of the roof cutout.

5. Device according to Claim 4, **characterised in that** the filling slide parts (9) are located along the straight edges of the roof cutout and are each movable towards the roof cutout.

6. Device according to any of Claims 4 or 5, **characterised in that** the filling slide parts (9) extend along the straight edges up and into the corner areas of the roof section and have side areas (11) at least in some areas which are arranged at an angle of approx. 45°.

7. Device according to any of Claims 4, 5 or 6, **characterised in that** the filling slide parts (9) have an edge strip (12) at the side of the roof cutout serving as folding abutment for the folding strips (19) of the folding slide parts (14, 16).

8. Device according to any of Claims 1 to 7, **characterised in that** the folding slide parts (14, 16) are located in the area of and above the recess (6).

9. Device according to any of Claims 1 to 8, **characterised in that** on the one hand the folding slide is composed of folding slide parts (14) which extend along the straight sections of the edges of the roof cutout and which are movable each towards the roof cutout, and on the other hand that the folding slide is composed of folding slide parts (16) allocated to the corner areas of the roof cutout and which are movable at an angle of approx. 45° to the straight edges of the roof cutout.

10. Device according to any of Claims 4 to 9, **characterised in that** the filling slide parts (9) and/or the folding slide parts (14, 16) are at least movable independently of each other in parallel to the plane of the roof cutout.

## Revendications

1. Dispositif pour replier les bords des découpes pour toits ouvrants de carrosseries de véhicules automobiles, la carrosserie présentant une tôle extérieure (1) et une tôle intérieure (3) avec respectivement une aile (2 et 4) relevée limitant la découpe de toit, l'aile (2) de la tôle supérieure (1) étant plus large que l'aile (4) de la tôle intérieure (3), avec un lit de repliage (5) servant de support pour la tôle extérieure (1) et la tôle intérieure (3) placée dessus, une butée (8) située côté découpe de toit pour l'aile (2) de la tôle extérieure (1) et l'aile (4) de la tôle intérieure (3) y prenant appui, et un coulisseau de remplissage situé au-dessus du lit de repliage (5) déplaçable contre la butée (8) et les ailes (2, 4) **caractérisé par** un coulisseau de repliage en plusieurs parties, dont les parties (14, 16) sont déplaçables aussi bien parallèlement au plan de la découpe de toit que perpendiculairement à ladite découpe de toit et respectivement des barres de repliage (19) pour saisir et replier le segment (20) de l'aile (2) de la tôle extérieure (1) faisant saillie au-dessus de l'aile (4) de la tôle intérieure (3).

2. Dispositif selon la revendication 1 **caractérisé en ce que** le lit de repliage (5) possède un creux (6) correspondant à la découpe de toit et que la butée (8) de forme annulaire est logée dans le creux (6).

3. Dispositif selon la revendication 1 ou 2 **caractérisé en ce que** la butée (8) est déplaçable perpendiculairement au plan de la découpe de toit.

4. Dispositif selon l'une des revendications 1 à 3 **caractérisé en ce que** le coulisseau de remplissage est constitué de plusieurs parties et que les parties du coulisseau de remplissage (9) sont sensiblement déplaçables au plan de la découpe de toit.

5. Dispositif selon la revendication 4 **caractérisé en ce que** les parties du coulisseau de remplissage (9) sont situées le long des bords droits de la découpe de toit et respectivement déplaçables vers la découpe de toit.

6. Dispositif selon l'une des revendications 4, 5 ou 6 **caractérisé en ce que** les parties du coulisseau de remplissage (9) s'étendent le long des bords droits jusque dans les coins de la découpe de toit et présentent, au moins dans certaines zones, des faces latérales (11) qui sont placées sous un angle d'environ 45°.

7. Dispositif selon l'une des revendications 4 ou 5 **caractérisé en ce que** les parties du coulisseau de remplissage (9) présentent côté découpe de toit un rebord (12) en tant que butée de repliage pour les barres de repliage (19) des parties du coulisseau de repliage (14, 16).

8. Dispositif selon l'une des revendications 1 à 7 **caractérisé en ce que** les parties du coulisseau de repliage (14, 16) sont situées au niveau et au-dessus du creux (6).

9. Dispositif selon l'une des revendications 1 à 8 **caractérisé en ce que** le coulisseau de repliage est constitué d'une part par des parties (14) qui s'étendent le long des segments droits des bords de la découpe de toit et sont respectivement déplaçables en direction de la découpe de toit, et d'autre part des parties (16) qui sont affectées aux coins de la découpe de toit et sont déplaçables sous un angle d'environ 45° par rapport aux bords droits de la découpe de toit.

10. Dispositif selon l'une des revendications 4 à 9 **caractérisé en ce que** les parties du coulisseau de remplissage (9) et/ou les parties du coulisseau de repliage (14, 16) sont déplaçables au moins parallélement au plan de la découpe de toit indépendamment les unes des autres.
